# EUROPÄISCHE PATENTSCHRIFT

(11) **EP 0 615 715 B1**
(45) Veröffentlichungstag und Bekanntmachung des Hinweises auf die Patenterteilung: **06.11.1996**
(21) Anmeldenummer: 94101325.2
(22) Anmeldetag: 29.01.1994
(51) Int. Cl.: A47K 1/08, A47K 10/10

(54) **Sanitäre Armatur**
Sanitary fitting
Armature sanitaire

(30) Priorität: 12.03.1993 DE 4307776
(43) Veröffentlichungstag der Anmeldung: 21.09.1994
(73) Patentinhaber: Keuco GmbH & Co. KG, D-58675 Hemer (DE)
(72) Erfinder: Hepfner, Peter, D-58675 Hemer (DE); Frenz geb. Kopatz, Ulrike, D-58644 Iserlohn (DE)
(74) Vertreter: Dörner, Lothar, Dipl.-Ing.

(56) Entgegenhaltungen:
- EP-A- 0 032 723
- DE-A- 3 928 806
- DE-U- 8 714 446

## Beschreibung

Die Erfindung betrifft eine sanitäre Armatur mit wenigstens einer Konsole und mit einem auswechselbaren Funktionsteil, wobei jede Konsole eine Wandbefestigung mit in Axialrichtung verlaufenden Löchern für die Aufnahme je einer Befestigungsschraube, eine seitliche Aufnahme für die Befestigung des Funktionsteils und eine über die Wandbefestigung geschobene, die Aufnahme freilassende Abdeckung aufweist.

Sanitäre Armaturen der genannten Art sind bekannt (DE-A-39 28 806). Sie erlauben, zu derselben Collection gehörende - unterschiedliche - Funktionsteile, z.B. eine zwischen zwei Konsolen angeordnete Profilstange eines Badetuchhalters oder eines Wannengriffs, eine Ablage, einen Mundglas-, Seifen-, Toilettenbürsten-, Papierrollen- oder Reserverollenhalter, einen Handtuchhalter oder -ring, mit derselben Konsole zu einer sanitären Armatur zu kombinieren.

Bei einer sanitären Armatur, bei der zwei Konsolen an nur ein Funktionsteil in der Form einer Profilstange angepaßt sind, ist es bekannt (DE-A-28 21 368), eine Wandbefestigung zu verwenden, die eine Wandplatte aufweist, die mit Löchern für die Befestigungsschrauben versehen ist und an der eine Lasche angeformt ist.

Bei der bekannten sanitären Armatur, bei der mit derselben Konsole unterschiedliche Funktionsteile kombinierbar sind, ist die Aufnahme Bestandteil der Wandbefestigung. Die Aufnahme weist eine Gewindebohrung und eine daran anschließende koaxiale flanschartige Auflage auf. An die Auflage ist außen ein Kragen angeformt. Das Funktionsteil ist mit einem in die Gewindebohrung schraubbaren Gewindezapfen und mit einem an der Auflage anliegenden und zwischen dem Kragen gehaltenen Bund versehen. Die Abdeckung ist von einer eine Öffnung im wesentlichen gleich dem Durchmesser des Kragens aufweisenden Hülse sowie einer mit der Hülse formschlüssig verbundenen Abdeckkappe gebildet. Eine solche Armatur, bei der das Funktionsteil in die Wandbefestigung geschraubt werden muß, ist nicht montagefreundlich.

Hier will die Erfindung Abhilfe schaffen. Der Erfindung liegt die Aufgabe zugrunde, eine sanitäre Armatur der eingangs genannten Art so auszubilden, daß sie unter Beibehaltung der Eigenschaft, daß ihre Konsole durchgängig für alle Funktionsteile verwendbar ist, montagefreundlich, aus Sicherheitsgründen hoch belastbar und dabei preisgünstig ist und möglichst keine sichtbaren Befestigungsteile aufweist.

Gemäß der Erfindung wird diese Aufgabe dadurch gelöst, daß die Wandbefestigung eine Wandplatte aufweist, die mit den Löchern für die Befestigungsschrauben versehen ist und an die zwischen den Löchern eine axial in die Konsole hineinragende Federlasche angeformt ist, daß die Abdeckung von einer Öffnungen für den Durchtritt des Funktionsteils aufweisenden Halterung und die Aufnahme von einem in die Halterung eingesetzten und das Funktionsteil aufnehmenden Einsatz gebildet ist, und daß die Federlasche, der Einsatz und die Halterung mit Hilfe ineinander greifender Rastnocken und Öffnungen verbunden sind.

Bei der Erfindung ist axial in die als Universalhalterung zu bezeichnende Halterung der als Multifunktionselement zu bezeichnende Einsatz eingebracht und mit Hilfe der Nocken und Öffnungen gehalten. Das die Halterung durchsetzende Funktionsteil ist im Bereich seiner inneren Stirnseite von dem Einsatz gehalten. Die so vormontierte Einheit wird in Axialrichtung auf die zuvor an eine Wand geschraubte Wandbefestigung geschoben. Dabei gleitet der Einsatz entlang der Federlasche, die Halterung entlang von im wesentlichen parallel zu der Federlasche angeordneten Seitenwänden der Wandbefestigung. Sobald die Halterung mit ihrer der Wandbefestigung zugewandten Stirnfläche mit der Anlagefläche der Wandbefestigung an der Wand fluchtet, rasten Nocken des Einsatzes in Öffnungen der Federlasche ein. Mit Schrauben nur für die Befestigung der Konsole an einer Wand, jedoch ohne Schraubverbindung zwischen Funktionsteil und Konsole, entsteht eine sichere, hoch belastbare Verbindung in der Form einer Schnappbefestigung. Dieselbe Konsole kann unterschiedliche Funktionsteile zur Bildung unterschiedlicher sanitärer Armaturen aufnehmen. Die Befestigung ist von außen nicht sichtbar. Die sanitäre Armatur erfüllt - neben ihrer Funktion - auch die weitere Anforderung, eine formschöne Einheit zu bilden.

Ausgestaltungen und Weiterbildungen der Erfindung sind in den Unteransprüchen beschrieben. Ausführungsbeispiele der Erfindung sind in der Zeichnung dargestellt und werden nachfolgend im einzelnen beschrieben. Es zeigen:
- Figur 1: eine Funktionsübersicht für das bei der sanitären Armatur nach der Erfindung verwendete Befestigungsprinzip;
- Figur 2: eine Konsole mit einem Teil einer Profilstange eines Badetuchhalters als Funktionsteil;
- Figur 3: die bei der in Figur 2 dargestellten sanitären Armatur verwendete Halterung;
- Figur 4: den bei der in Figur 2 dargestellten sanitären Armatur verwendeten Einsatz;
- Figur 5: die bei der in Figur 2 dargestellten sanitären Armatur verwendete Wandbefestigung;
- Figur 6: eine Konsole mit einer Bürstengarnitur als Funktionsteil;
- Figur 7: eine Konsole mit einem Handtuchhalter als Funktionsteil;
- Figur 8: eine Konsole mit einem Handtuchring als Funktionsteil.

Jede sanitäre Armatur besteht aus einem Funktionsteil 1 und einer Konsole, von der einerseits das Funktionsteil 1 aufgenommen ist und die andererseits an einer Wand befestigt wird.

Übliche Funktionsteile bei einer sanitären Armatur sind beispielsweise eine Profilstange 11, die zusammen mit zwei Konsolen einen Badetuchhalter oder einen Wannengriff bilden, ein Toilettenbürstenhalter 12, ein Handtuchhalter 13 oder ein Handtuchring 14; außerdem eine Ablage, ein Mundglas- oder Seifenhalter, ein Papierrollen- oder Reserverollenhalter.

Die Konsole ist aus drei Teilen gebildet, nämlich einer Wandbefestigung 2, einem Einsatz 3 und einer Halterung 4. Die Halterung 4 bildet zugleich das Außenteil - die Abdeckung - für die Konsole. Die Halterung 4 nimmt einerseits den Einsatz 3 auf und ist andererseits über die Wandbefestigung 2 geschoben. Die Verbindung zwischen der Wandbefestigung 2, dem Einsatz 3 und der Halterung 4 erfolgt auf einfache Weise über Rast- oder Schnappverbindungen mit Hilfe von Rastnocken und zugehörigen Öffnungen ohne Verwendung von Schraubverbindungen. Über Formgebung, Material und Farbe der Halterung 4 ist das Design der sanitären Armatur wählbar. Gleiches gilt für das Funktionsteil 1. Die Aufteilung in Wandbefestigung 2 und Einsatz 3 erlaubt die Anpassung an unterschiedliche Funktionsteile 1.

Die Wandbefestigung 2 weist eine Wandplatte 21 auf. Die Wandplatte 21 ist mit Löchern 22 für die Aufnahme von nicht dargestellten Befestigungsschrauben versehen. Die Befestigungsschrauben werden durch die Löcher 22 gesteckt; mit ihrer Hilfe wird die Wandbefestigung und damit die gesamte sanitäre Armatur an einer Wand befestigt. Von dem Rand der Wandplatte 21 gehen in einem Abstand, der zur Ausbildung einer kleinen Stufe führt, Seitenwände 23 aus. Außerdem ist Bestandteil der Wandplatte 21 eine Federlasche 25, die zwischen den Löchern 22 an die Wandplatte 21 angeformt ist. Die Wandbefestigung 2 weist außerdem Öffnungen 26 auf, in die Teile des Einsatzes 3 oder der Halterung 4 eingreifen.

Die Wandbefestigung 2, die bei der in den Figuren 1 bis 5 dargestellten sanitären Armatur verwendet ist, weist in einer der beiden an den Längsseiten der Wandplatte 21 anschließenden Seitenwänden 23 eine Aussparung 24 auf. Die Öffnungen 26 in der Federlasche 25 dienen der Aufnahme von Rastnocken des Einsatzes 3. Die Öffnungen 26 sind von Rechtecken gebildet. Jedes Rechteck ist zum Teil mit einer Auflauffläche 28 ausgefüllt. Die Auflaufflächen 28 beginnen auf der Seite der Aussparung 24, sind abgeschrägt und zur gegenüberliegenden Seite verbunden.

Die Wandbefestigung 2, die bei den in den Figuren 6 bis 8 dargestellten sanitären Armaturen verwendet ist, ist im Bereich ihrer Längsachse ausgespart und mit zwei parallel zu den Seitenwänden 23 an der Schmalseite der Wandplatte 21 verlaufenden Zwischenwänden 27 versehen. Die Zwischenwände 27 sind durch eine Decke 29 untereinander verbunden. An der Decke 29 ist die Federlasche 25 angeformt. Bei dieser Ausführung ist die Federlasche 25 mit Rastnocken 20 versehen, die hinter Rastnocken in dem Einsatz 3 greifen. Die bei den in den Figuren 1 bis 5 einerseits und in den Figuren 6 bis 8 andererseits dargestellten sanitären Armaturen verwendeten Wandbefestigungen 2 sind - zusammen mit den zugehörigen anderen Teilen - gegeneinander austauschbar.

Die Halterung 4 ist in Anlage an deren Seitenwände 23 über die Wandplatte 2 gesteckt. Sie weist Öffnungen 42 für die Aufnahme des Funktionsteils 1 auf. Die Öffnungen 42 sind in einer Wandung 41 der Halterung 4 vorgesehen, die dem Funktionsteil 1 benachbart ist. Bestandteil der Öffnung 42 ist eine in Richtung der Wandbefestigung 2 verlaufende Nase. Die gegenüberliegende Wandung 47 ist mit Öffnungen 40 für den Eingriff von Rastnocken 38 des Einsatzes 3 versehen.

Bei der in Figur 3 dargestellten Halterung sind innen an die Seitenwände 44 Parallelführungen 45 für den Einsatz 3 angeformt. In den Seitenwänden 44 ist am Rand innen eine Aussparung für die Aufnahme der an der Wandbefestigung vorgesehenen Stufe angeordnet. Dies gewährleistet die Auflage der sanitären Armatur mit dem Rand der Halterung an einer Wand. Die Wandung 41 mit den Öffnungen 42 weist in Axialrichtung verlaufende Riefen 46 auf. An der gegenüberliegenden Wandung 47 ist eine in der Mittelachse verlaufende Rippe 48 angeformt.

Im Bedarfsfall kann die Halterung 44 in der Wandung 41 mit der Öffnung 42 zusätzlich Gewindebohrungen 49 für die Aufnahme von Schrauben zur Befestigung des Einsatzes 3 und/oder besonderer Funktionsteile 1 aufweisen.

Der Einsatz 3 ist in Anlage an die Wandbefestigung 2 und die Halterung 4 vorgesehen. Der Einsatz 3 ist mit Hilfe von Rastnocken und Öffnungen mit der Wandbefestigung 2 und/oder der Halterung 4 formschlüssig verbunden. Von dem Einsatz 3 ist das Funktionsteil 1 gehalten.

Bei dem in Figur 4 dargestellten Einsatz sind Rastnocken 38 vorgesehen, die in die Öffnungen 26 der Wandbefestigung 2 eingreifen. Der Einsatz 3 weist ein Aufnahmeteil 31 und ein daran anschließendes Klemmteil 32 auf. Das Klemmteil 32 verläuft auf der dem Funktionsteil 1 zugewandten Seite in der Ebene der Aufnahme 31. Auf dieser Seite ist das Klemmteil 32 mit in Axialrichtung verlaufenden Nuten 37 versehen. Auf der abgewandten Seite ist das Klemmteil gegenüber dem Boden zur zugewandten Seite abgesetzt und mit den Rastnocken 38 in Form von hakenförmigen Nasen versehen.

Das Aufnahmeteil 31 weist auf der dem Funktionsteil 1 zugewandten Seite eine hohlzylindrische Aufnahme 33 auf. Die hohlzylindrische Aufnahme 33 ist mit einer zum Klemmteil 32 gerichteten nasenartigen Aussparung 34 versehen. Auf der dem Funktionsteil 1 abgewandten Seite ist das Aufnahmeteil 31 mit einer angeformten Nase 35 versehen. Auf der Außenseite des Bodens sind in Richtung des Klemmteils 32 verlaufende Rippen 36 vorgesehen.

Bei der in den Figuren 6 und 7 dargestellten sanitären Armatur ist das Aufnahmeteil 31 auf der dem Funktionsteil 1 zugewandten Seite mit zwei hohlzylindrischen Aufnahmen 33 versehen. Bei der in Figur 8 dargestellten Armatur sind zwischen Aufnahmeteil 31 und Handtuchring 14 mit Hilfe einer Rastverbindung eine Ringhalterung 140; in Figur 7 zwischen Aufnahmeteil 31 und Handtuchhalter 13 ein Schwenklager 130 mit Schraubenbefestigung vorgesehen. Dagegen ist, wie in Figur 6 dargestellt ist, der Toilettenbürstenhalter 12 mit seinen freien Enden ohne Zwischenstück in die Aufnahmen 33 eingeführt.

Wie insbesondere aus Figur 1 ersichtlich, wird bei der Montage axial in die Halterung 4 der Einsatz 3 eingebracht. Dabei rasten Rippen oder Nocken 36 in die Öffnungen 40 in der Wandung 47. Die Öffnung 42 der Halterung 4 ist von dem Funktionsteil 1 durchsetzt, das im Bereich seiner inneren Stirnseite von dem Einsatz gehalten ist. In eine Aussparung des Funktionsteils 1 greift die Nase 35. Die so vormontierte Einheit wird in Axialrichtung auf die zuvor an eine Wand geschraubte Wandbefestigung 2 geschoben. Dabei gleitet der Einsatz 3 entlang der Federlasche 25; die Halterung 4 entlang der von im wesentlichen parallel zu der Federlasche angeordneten Seitenwänden 23 der Wandbefestigung 2. Sobald die Halterung 4 mit ihrer der Wandbefestigung 2 zugewandten Stirnfläche mit der Anlagefläche der Wandbefestigung 2 an der Wand fluchtet, rasten die Nocken 35 des Einsatzes 3 in die Öffnungen 26 der Federlasche 25 ein.

Entsperrt wird die sanitäre Armatur dadurch, daß mit einem dornartigen Gegenstand durch die Nase der Öffnung 42 hindurch gegen die Federlasche 25 gedrückt wird. Damit dabei die Federlasche 25 nicht überdehnt wird, ist in der Verlängerung der Rippe 48 ein schmaler Längssteg vorgesehen. Nach dem Entsperren kann umgekehrt zu dem beschriebenen Aufsteck- und Rastvorgang die Halterung 4 abgezogen werden.

## Patentansprüche

1. Sanitäre Armatur mit wenigstens einer Konsole und mit einem auswechselbaren Funktionsteil (1), wobei jede Konsole eine Wandbefestigung (2) mit in Axialrichtung verlaufenden Löchern (22) für die Aufnahme je einer Befestigungsschraube, eine seitliche Aufnahme für die Befestigung des Funktionsteils (1) und eine über die Wandbefestigung (2) geschobene, die Aufnahme freilassende Abdeckung aufweist, dadurch gekennzeichnet, daß die Wandbefestigung (2) eine Wandplatte (21) aufweist, die mit den Löchern (22) für die Befestigungsschrauben versehen und an die zwischen den Löchern (22) eine axial in die Konsole hineinragende Federlasche (25) angeformt ist, daß die Abdeckung von einer Öffnungen (42) für den Durchtritt des Funktionsteils (1) aufweisenden Halterung (4) und die Aufnahme von einem in die Halterung (4) eingesetzten und das Funktionsteil (1) aufnehmenden Einsatz (3) gebildet ist, und daß die Federlasche (25), der Einsatz (3) und die Halterung (4) mit Hilfe ineinander greifender Rastnocken und Öffnungen verbunden sind.

2. Sanitäre Armatur nach Anspruch 1, dadurch gekennzeichnet, daß die Wandbefestigung (2) Seitenwände (23) aufweist, die vom Rand der Wandplatte (21) ausgehen, daß die Halterung (4) in Anlage an die Seitenwände (23) über die Wandplatte (21) gesteckt ist und daß der in Anlage an die Wandbefestigung (2) und/oder die Halterung (4) vorgesehene Einsatz (3) mit Hilfe der Rastnocken und Öffnungen mit der Wandbefestigung (2) und/oder der Halterung (4) formschlüssig verbunden ist.

3. Sanitäre Armatur nach Anspruch 1, dadurch gekennzeichnet, daß der Einsatz (3) mit Rastnocken (35,36) versehen ist, die in Öffnungen (26,40) der Wandbefestigung (2) oder der Halterung (4) eingreifen.

4. Sanitäre Armatur nach einem der Ansprüche 1 bis 3, dadurch gekennzeichnet, daß in einer der beiden an den Längsseiten der Wandplatte (21) anschließenden Seitenwände (23) eine Aussparung (24) und in der Federlasche (25) auf der Seite der Aussparung (24) die Öffnungen (26) für die Aufnahme der Rastnocken (35) des Einsatzes (3) aufweist.

5. Sanitäre Armatur nach Anspruch 4, dadurch gekennzeichnet, daß die Öffnungen (26) in der Federlasche (25) von Rechtecken gebildet sind, die auf der Seite der Aussparung (24) mit auf der Seite der Wandplatte (21) beginnenden und zur gegenüberliegenden Seite abgeschrägten Auflaufflächen (28) teilweise ausgefüllt sind.

6. Sanitäre Armatur nach einem der Ansprüche 1 bis 3, dadurch gekennzeichnet, daß die Wandplatte (21) im Bereich ihrer Längsachse ausgespart und mit zwei parallel zu den Seitenwänden (23) an der Schmalseite verlaufenden Zwischenwänden (27) versehen ist, die durch eine Decke (29) untereinander verbunden sind, an der die Federlasche (25) angeformt ist.

7. Sanitäre Armatur nach Anspruch 6, dadurch gekennzeichnet, daß die Federlasche (25) mit Rastnocken (20) versehen ist, die hinter Rastnocken (38) in dem Einsatz (3) greifen.

8. Sanitäre Armatur nach einem der Ansprüche 1 bis 7, dadurch gekennzeichnet, daß die Halterung (4) in einer Wandung mit den Öffnungen (42) für den Durchtritt des Funktionsteils (1), und in der gegenüberliegenden Wandung mit Öffnungen (40) für den Eingriff von Rastnocken (36) des Einsatzes (3) versehen ist.

9. Sanitäre Armatur nach Anspruch 8, dadurch gekennzeichnet, daß bei der Halterung (4) an die Seitenwände (44) parallel Führungen (45) für den Einsatz (3), an der Wandung (41) mit den Öffnungen (42) in Axialrichtung verlaufende Riefen (46) und an der gegenüberliegenden Wandung (47) eine in der Mittelachse verlaufende Rippe (48) angeformt sind.

10. Sanitäre Armatur nach Anspruch 8 oder 9, dadurch gekennzeichnet, daß die Halterung (4) in der Wandung (41) mit der Öffnung (42) Gewindebohrungen (49) für die Aufnahme von Befestigungsschrauben für den Einsatz (3) und/oder für Funktionsteile (1) aufweist.

11. Sanitäre Armatur nach einem der Ansprüche 1 bis 10, dadurch gekennzeichnet, daß der Einsatz (3) ein Aufnahmeteil (31) und ein daran anschließendes Klemmteil (32) aufweist, von denen das Klemmteil (32) auf der dem Funktionsteil (1) zugewandten Seite in der Ebene der Aufnahme (31) verläuft und in Axialrichtung mit Nuten (37) versehen ist, auf der abgewandten Seite gegenüber dem Boden zur zugewandten Seite abgesetzt und mit hakenförmigen Nasen (38) versehen ist.

12. Sanitäre Armatur nach Anspruch 11, dadurch gekennzeichnet, daß das Aufnahmeteil (31) auf der dem Funktionsteil (1) zugewandten Seite eine hohlzylindrische Aufnahme (33) mit einer zum Klemmteil (32) gerichteten nasenartigen Aussparung (34) und auf der abgewandten Seite mit einer angeformten Nase (35) sowie auf der Außenseite des Bodens mit in Richtung des Klemmteils (32) verlaufenden Rippen (36) aufweist.

13. Sanitäre Armatur nach Anspruch 10, dadurch gekennzeichnet, daß das Aufnahmeteil (31) auf der dem Funktionsteil (1) zugewandten Seite zwei hohlzylindrische Aufnahmen (33) aufweist.

## Claims

1. Sanitary fitting with at least one console and with an exchangeable functional part (1), whereby each console has a wall attachment (2) with holes (22) running in the axial direction for holding one attachment screw each, with a receptacle on the side for attaching the functional part (1) and with a cover slid over the wall attachment (2) leaving the receptacle free, this wall attachment (2) being characterized by having a wall plate (21) with holes (22) for the attachment screws and to which a spring shackle (25) projecting axially into the console is moulded between the holes (22), so that the cover is formed by a retainer (4) with openings (42) for the functional part (1) to project through, and the receptacle is formed by an insert (3) placed in the retainer (4) for holding the functional part (1), and so that the spring shackle (25), insert (3) and retainer (4) are connected by intermeshing notched cams and openings.

2. Sanitary fitting as per claim 1, characterized by the wall attachment (2) having side walls (23) that extend from the edge of the wall plate (21), by the retainer (4) being inserted over the wall plate (21) so as to rest on the side walls (23), and by the insert (3) provided for resting on the wall attachment (2) and/or retainer (4) being positively connected to the wall attachment (2) and/or retainer (4) by the intermeshing notched cams and openings.

3. Sanitary fitting as per claim 1, characterized by the insert (3) being provided with notched cams (35, 36) that intermesh with openings (26, 40) of the wall attachment (2) or retainer (4).

4. Sanitary fitting as per one of claims 1 to 3, characterized by there being a recess (24) in one of the two side walls (23) connected to the longitudinal sides of the wall plate (21) as well as openings (26) in the spring shackle (25) on the side of the recess (24) for holding the notched cams (35) of the insert (3).

5. Sanitary fitting as per claim 4, characterized by the openings (26) in the spring shackle (25) being formed by rectangles partially filled on the side of the recess (24) by wedge-shaped surfaces (28) beginning on the side of the wall plate (21) and sloped on the opposite side.

6. Sanitary fitting as per one of claims 1 to 3, characterized by the wall plate (21) being recessed in the area of its longitudinal axis and being provided with two partitions (27) running parallel to the side walls (23) along the narrow side and connected to each other by a cover (29) moulded to the spring shackle (25).

7. Sanitary fitting as per claim 6, characterized by the spring shackle (25) being provided with notched cams (20) that intermesh in the insert (3) behind notched cams (38).

8. Sanitary fitting as per one of claims 1 to 7, characterized by the retainer (4) being provided with openings (42) for the functional part (1) to project through in one wall, and with openings (40) in the opposite wall to intermesh with notched cams (36) of the insert (3).

9. Sanitary fitting as per claim 8, characterized by guides (45) for the insert (3) moulded to the retainer (4) so as to be parallel to the side walls (44), furrows (46) running in the axial direction moulded to the wall (41) with the openings (42) and a rib (48) running along the central axis moulded to the opposite wall (47).

10. Sanitary fitting as per claims 8 or 9, characterized by the retainer (4) having drill holes (49) in the wall (41) with the opening (42) for holding attachment screws for the insert (3) and/or for functional parts (1).

11. Sanitary fitting as per one of claims 1 to 10, characterized by the insert (3) having a receptacle part (31) with a clamping part (32) attached to it, the clamping part (32) of which running along the side facing the functional part (1) on the level of the receptacle (31) and provided with grooves (37) in the axial direction, recessed on the opposite side across from the side facing the base and provided with hook-shaped catches (38).

12. Sanitary fitting as per claim 11, characterized by the receptacle part (31) having a hollow cylindrical receptacle (33) on the side facing the functional part (1) with a catch-like recess (34) facing the clamping part (32) and with a moulded catch (35) on the opposite side as well as ribs (36) running along the exterior of the base in the direction of the clamping part (32).

13. Sanitary fitting as per claim 10, characterized by the receptacle part (31) having two hollow cylindrical receptacles (33) on the side facing the functional part (1).

## Revendications

1. Armature sanitaire avec au moins une console, et avec un élément fonctionnel (1) interchangeable, chaque console présentant une fixation murale (2) munie de trous (22), s'étendant dans le sens axial, pour recevoir une vis de fixation, un logement latéral pour la fixation de l'élément fonctionnel (1), et un cache poussé sur la fixation murale (2) et dégageant le logement, caractérisée en ce que la fixation murale (2) présente une plaque murale (21), munie des trous (22) pour les vis de fixation et sur laquelle est conformée, entre les trous (22), une menotte de suspension (25) pénétrant dans le sens axial dans la console, en ce que le cache est formé par un support (4), doté d'ouvertures (42) pour le passage de l'élément fonctionnel (1), le logement étant formé par une garniture (3) mise en place dans le support (4) et recevant l'élément fonctionnel (1), et en ce que la menotte de suspension (25), la garniture (3) et le support (4) sont assemblés à l'aide de crans d'arrêt et d'ouvertures s'engageant les uns dans les autres.

2. Armature sanitaire suivant la revendication 1, caractérisée en ce que la fixation murale (2) présente des parois latérales (23) partant du bord de la plaque murale (21), en ce que le support (4) est emmanché sur la plaque murale (21) au contact des parois latérales (23), et en ce que la garniture (3), prévue au contact de la fixation murale (2) et/ou du support (4), est assemblée par force mécanique avec la fixation murale (2) et/ou le support (4) à l'aide de crans d'arrêt et d'ouvertures.

3. Armature sanitaire suivant la revendication 1, caractérisée en ce que la garniture (3) est munie de crans d'arrêt (35, 36), qui s'enclenchent dans des ouvertures (26, 40) de la fixation murale (2) ou du support (4).

4. Armature sanitaire suivant l'une des revendications 1 à 3, caractérisée en ce que la fixation murale (2) présente un évidement (24) dans l'une des deux parois latérales (23) qui font suite aux côtés longitudinaux de la plaque murale (21) et, dans la menotte de suspension (25), sur le côté de l'évidement (24), les ouvertures (26) pour recevoir les crans d'arrêt (35) de la garniture (3).

5. Armature sanitaire suivant la revendication 4, caractérisée en ce que les ouvertures (26), prévues dans la menotte de suspension (25), sont formées par des rectangles en partie garnis, sur le côté de l' évidement (24), de surfaces d'accostage (28) commençant sur le côté de la plaque murale (21) et chanfreinées en direction du côté opposé.

6. Armature sanitaire suivant l'une des revendications 1 à 3, caractérisée en ce que la plaque murale (21) est évidée dans la zone de son axe longitudinal et est munie de deux parois intermédiaires (27) parallèles aux parois latérales (23), sur son petit côté, et assemblées entre elles par un chapeau (29), sur lequel est conformée la menotte de suspension (25).

7. Armature sanitaire suivant la revendication 6, caractérisée en ce que la menotte de suspension (25) est munie de crans d'arrêt (20), qui s'engagent en arrière de crans d'arrêt (38) de la garniture (3).

8. Armature sanitaire suivant l'une des revendications 1 à 7, caractérisée en ce que le support (4) est muni dans une paroi des ouvertures (42) pour le passage de l'élément fonctionnel (1) et, dans la paroi opposée, d'ouvertures (40) pour l'engagement de crans d'arrêt (36) de la garniture (3).

9. Armature sanitaire suivant la revendication 8, caractérisée en ce que, sur le support (4), des guidages parallèles (45) sont conformés sur les parois latérales (44) pour la garniture (3), des cannelures (46), situées dans le sens axial, étant conformées sur la paroi (41) munie des ouvertures (42), et une nervure (48), s'étendant dans l'axe médian, étant conformée sur la paroi opposée (47).

10. Armature sanitaire suivant l'une des revendications 8 et 9, caractérisée en ce que le support (4) présente, dans la paroi (41) munie de l'ouverture (42), des taraudages (49) destinés à recevoir des vis de fixation pour la garniture (3) et/ou pour des éléments fonctionnels (1).

11. Armature sanitaire suivant l'une des revendications 1 à 10, caractérisée en ce que la garniture (3) présente un élément de réception (31) suivi d'un élément de serrage (32), l'élément de serrage (32) se situant sur le côté tourné vers l'élément fonctionnel (1), dans le plan du logement (31), étant muni de rainures (37) dans le sens axial, étant étagé par rapport au fond sur le côté opposé, en direction du côté tourné, et étant muni d'ergots (38) en forme de crochets.

12. Armature sanitaire suivant la revendication 11, caractérisée en ce que l'élément de réception (31) présente, sur le côté tourné vers l'élément fonctionnel (1), un logement cylindrique et creux (33) avec un évidement en forme d'ergot (34) dirigé vers l'élément de serrage (32), avec un ergot conformé (35) sur le côté opposé, et avec des nervures (36) situées en direction de l'élément de serrage (32), sur le côté externe du fond.

13. Armature sanitaire suivant la revendication 10, caractérisée en ce que l'élément de réception (31) présente deux logements cylindriques et creux (33) sur le côté tourné vers l'élément fonctionnel (1).
